# EUROPÄISCHE PATENTSCHRIFT

(11) **EP 0 723 815 B1**
(45) Veröffentlichungstag und Bekanntmachung des Hinweises auf die Patenterteilung: **21.03.2001**
(21) Anmeldenummer: 95118742.6
(22) Anmeldetag: 29.11.1995
(51) Int. Cl.: B05B 5/03

(54) **Sprühvorrichtung für Beschichtungsmaterial**
Spray device for coating material
Dispositif de pulvérisation pour matériaux de revêtement

(30) Priorität: 27.01.1995 DE 19502522
(43) Veröffentlichungstag der Anmeldung: 31.07.1996
(73) Patentinhaber: ITW Gema AG, 9015 St. Gallen (CH)
(72) Erfinder: Bühlmann, Eugen Thomas, Dr., CH-9202 Gossau (CH)
(74) Vertreter: Vetter, Ewald Otto, Dipl.-Ing.

(56) Entgegenhaltungen:
- DE-A- 2 837 428
- DE-A- 4 312 262
- US-A- 3 952 951
- US-A- 4 989 793

## Beschreibung

Die Erfindung betrifft eine Pulversprühvorrichtung und ein -verfahren für Beschichtungspulver zum Sprühbeschichten von Gegenständen gemäß den Oberbegriffen der Ansprüche 1 und 9.

Solche Pulversprühvorrichtungen und -verfahren sind aus der EP-B-0 236 795 bekannt.

Die DE-A-28 37 428 zeigt für Beschichtungspulver eine elektrostatische Sprühvorrichtung mit einer im Querschnitt runden Pulver-Sprühdüsenöffnung und mit je einer Hochspannungs-Elektrode in zwei Druckluft-Auslaßöffnungen, die in Pulverströmungsrichtung konvergierend zueinander verlaufen. Die DE-A-23 25 989 beschreibt für Beschichtungspulver eine Flachstrahldüse.

Die US-A-3,952,951 zeigt eine Sprühvorrichtung mit einer kreisrunden Sprühdüse für flüssiges oder pulverförmiges Beschichtungsmaterial. Sie erzeugt einen kreisrunden Sprühstrahl, der durch "Formungsluft" aus zwei diametral gegenüberliegenden Hörnern der Sprühdüse flachgedrückt wird (deshalb teilweise auch Hörnerluft genannt) zur Bildung eines abgeflachten Sprühstrahles. Noch weiter stromabwärts davon ist radial außerhalb des flachen Sprühstrahles in einem weiteren Luftstrom eine Hochspannungselektrode zur elektronischen Aufladung des Sprühstrahles angeordnet.

Aus der EP-B-0 236 795 ist eine Sprühvorrichtung zum Sprühbeschichten von Objekten mit Beschichtungspulver bekannt, welche einen Pulverkanal aufweist, dessen Querschnitt am stromabwärtigen Ende bis auf den Durchmesser einer Sprühöffnung kegelförmig reduziert ist. Die Sprühöffnung hat die Form eines Schlitzes zur Erzeugung eines flachen Sprühstrahles. Die Mittelachse der Sprühöffnung fluchtet mit der Mittelachse des Pulverkanals. Im Pulverkanal befindet sich axial ein rohrförmiger Elektrodenhalter, welcher über Querstege an der Wand des Pulverkanals befestigt ist. Durch den Elektrodenhalter führt axial ein Druckluftkanal, in dessen stromabwärtigen Ende eine Hochspannungselektrode zur elektrischen Aufladung des Beschichtungspulvers angeordnet ist. Die Elektrode wird von der Druckluft umströmt. Die Druckluft hat die Aufgabe, Pulverpartikel von der Elektrode abzuhalten und elektrische Ladungen von der Elektrode in das Beschichtungspulver zu übertragen. Diese bekannte Sprühvorrichtung hat einen guten Beschichtungs-Wirkungsgrad und erzeugt gute Beschichtungsqualitäten. Es besteht jedoch manchmal die Gefahr, daß sich Pulver an den Querstegen des Elektrodenhalters ansammelt und solche Pulveransammlungen von Zeit zu Zeit auf das zu beschichtende Objekt gesprüht werden und dort zu kleinen Beschichtungs-Schönheitsfehlern führen. Die im Pulverstromzentrum angeordnete Elektrode und der sie umspülende Druckluftstrom sowie der Elektrodenhalter bewirken manchmal eine Aufteilung des versprühten Pulverstromes auf zwei fingerartige oder blattförmige Teilstrahlen.

Aus der DE-B-24 46 022 ist eine Sprühvorrichtung zum elektrostatischen Sprühbeschichten von Objekten mit flüssigem Beschichtungsmaterial bekannt, welche eine Sprühdüse und zwei Druckluftkanal-Öffnungen mit je einer darin angeordneten Hochspannungselektrode aufweist. Die beiden Druckluftkanal-Öffnungen sind stromabwärts der Sprühöffnung und mit Bezug auf die Mittelachse der Sprühöffnung einander diametral gegenüberliegend am Rand des zerstäubten Beschichtungsmaterialstromes angeordnet. Die Elektroden stehen aus den Druckluftkanalöffnungen ein kleines Stück heraus. Die Elektroden haben die Aufgabe, das versprühte flüssige Beschichtungsmaterial elektrostatisch aufzuladen. Der sie umspülende Druckluftstrom hat zwei Aufgaben, nämlich den anfangs zylindrischen Strom von zerstäubtem Beschichtungsmaterial in einen Flachstrahl umzuformen und Beschichtungsmaterial von den Elektroden fernzuhalten. Diese Art von Sprühvorrichtungen gibt es nur für flüssiges Beschichtungsmaterial, nicht für Beschichtungspulver.

Beide Arten von Sprühbeschichtungsvorrichtungen können als Sprühpistole mit einem Handgriff ausgebildet oder an einem Maschinenträger befestigt werden.

Durch die Erfindung soll die Aufgabe gelöst werden, eine Möglichkeit zu schaffen, durch welche ein besserer Beschichtungs-Wirkungsgrad (weniger Verlust von versprühtem Beschichtungsmaterial) und gleichzeitig eine bessere Beschichtungsqualität erreicht wird.

Diese Aufgabe wird gemäß der Erfindung durch die Merkmale des Anspruchs 1 und die Verfahrensschritte des Anspruchs 9 gelöst.

Weitere Merkmale und vorteilhafte Ausführungsformen der Erfindung sind in den Unteransprüchen enthalten.

Durch die Erfindung wurde überraschenderweise festgestellt, daß mit Bezug auf die EP-B-0 236 795 nicht nur Pulverablagerungen stromaufwärts der Sprühdüse vermieden werden, sondern daß gleichzeitig ein besserer Wirkungsgrad (weniger Verlust an versprühtem Pulver) erzielt wird, wenn eine Hochspannungs-Elektrode nur auf einer Seite des Beschichtungsmaterialstrahles angeordnet wird. Anstelle einer einzigen Elektrode kann eine Gruppe von Elektroden auf nur einer Seite des Beschichtungsmaterialstromes angeordnet werden, wobei jedoch bei Verwendung von mehreren Elektroden eine gegenseitige nachteilige Beeinflussung auftreten kann. Aus diesem Grunde besteht die bevorzugte Ausführungsform der Erfindung in der Verwendung von nur einer einzigen Elektrode. Bei Versuchen mit nur einer einzigen Elektrode, welche auf nur einer Seite des Pulverstromes angeordnet wurde, konnte mit Beschichtungspulver eine Verbesserung des Wirkungsgrades bis zu nahezu 10% erreicht werden (10% mehr versprühtes Beschichtungspulver erreichte und haftete auf dem zu beschichtenden Objekt).

Die Erfindung wird im folgenden mit Bezug auf die Zeichnungen anhand von mehreren bevorzugten Ausführungsformen als Beispiel beschrieben. In den Zeichnungen zeigen
- Fig. 1: schematisch einen Längsschnitt durch den stromabwärtigen Teil ( Sprühdüse) einer Sprühvorrichtung nach der Erfindung zum Sprühbeschichten von Objekten mit Beschichtungspulver,
- Fig. 2: eine rückwärtige Stirnansicht der Sprühvorrichtung von Fig. 1 in Richtung eines Pfeiles II gesehen,
- Fig. 3: einen abgebrochenen Längsschnitt eines als Flachstrahldüse ausgebildeten stromabwärtigen Endteils eines Pulverkanals der Sprühvorrichtung von Fig. 1 längs der Ebene III-III gesehen,
- Fig. 4: einen Längsschnitt des stromabwärtigen Teils (Sprühdüse) einer weiteren Ausführungsform einer Sprühvorrichtung nach der Erfindung,
- Fig. 5: eine rückwärtige Stirnansicht des stromabwärten Teils von Fig. 4,
- Fig. 6: einen Längsschnitt des stromabwärtigen Teils (Sprühdüse) einer nochmals anderen Ausführungsform einer Sprühvorrichtung nach der Erfindung,
- Fig. 7: eine rückwärtige Stirnansicht des stromabwärtigen Teils von Fig. 6,
- Fig. 8: einen Längsschnitt des stromabwärtigen Teils (Sprühdüse) einer nochmals weiteren Ausführungsform einer Sprühvorrichtung nach der Erfindung,
- Fig. 9: eine rückwärtige Stirnansicht des stromabwärtigen Teils von Fig. 8.

Die in den Fig. 1 bis 9 dargestellten verschiedenen Ausführungsformen von Sprühvorrichtungen zum Sprühbeschichten von Objekten mit Beschichtungspulver sind entsprechend den Fig. 1, 4, 6 und 8 mit 2.1, 2.4, 2.6 und 2.8 bezeichnet. Alle Ausführungsformen haben einen Vorrichtungskörper 1, der vorzugsweise aus Kunststoff besteht. Durch ihn führt axial zu einer zentralen Mittelachse 4 ein Materialkanal 6 für das Beschichtungspulver, dessen stromabwärtiger Endabschnitt 8 zu einer schlitzförmigen Sprühöffnung 10 hin stufenlos kleiner ausgebildet ist, im Längsschnitt gesehen vorzugsweise bogenförmig mit einem Radius R. Die schlitzförmige Sprühöffnung 10 ist symmetrisch zur Mittelachse 4 angeordnet. Gemäß einer nicht dargestellten anderen Ausführungsform ist die Sprühöffnung 10 in einem Düsenkörper aus Metall, aus Keramik oder einem anderen abriebfesten Material gebildet, welcher in den Vorrichtungskörper 1 eingesetzt ist oder ihn bildet. Die Sprühöffnung 10 kann aus einer Vielzahl von Einzel-Öffnungen bestehen.

Die schlitzförmige Sprühöffnung 10 hat bei allen Ausführungsformen eine Länge 12, die um ein Vielfaches größer ist als ihre Breite 14, je rechtwinklig zueinander und rechtwinklig zur Mittelachse 4 gemessen.

Bei allen Ausführungsformen sind mindestens zwei Druckluftkanäle 16 und 17 vorgesehen, deren stromabwärtige Kanalöffnungen 18 und 19 (Öffnungsränder) mit Bezug auf die Mittelachse 4 diametral mit Abstand voneinander und mit radialem Abstand von der Mittelachse 4 angeordnet sind. Dadurch befinden sich diese Kanalöffnungen 18 und 19 in Fig. 1 in einer rechtwinklig zur Mittelachse 4 abgeflachten stromabwärtigen äußeren Stirnfläche 20.1 direkt neben oder nur wenige Millimeter radial außerhalb der Sprühöffnung 10, welche im Zentrum dieser Stirnfläche 20.1 liegt; in Fig. 4 in zwei mit Bezug auf die Strömungsrichtung des Pulverstromes des Pulverkanals 6 stromabwärts zeigenden Stirnflächen 22, die je einen Querrand 22 der Sprühöffnung 10 bilden, welche zentral in einer halbkugelförmigen stromabwärtigen äußeren Stirnfläche 20.4 liegt und sich um deren gesamten Halbkreisumfang erstreckt; in Fig. 6 in einer halbkugelförmig runden stromabwärtigen äußeren Stirnfläche 20.6 mit Bezug auf die Mittelachse 4 radial und mit Bezug auf die Längsränder 23 der Sprühöffnung 10 je rechtwinklig seitlich versetzt außerhalb dieser Sprühöffnung 10, welche zentral in dieser Stirnfläche 20.6 gebildet ist; und in Fig. 8 je in einem der beiden Längsränder 23 der Sprühöffnung 10. Bei allen Ausführungsformen zeigen die Querränder 22 der Sprühöffnung 10 stromabwärts der Pulverströmungsrichtung und ihre beiden Längsränder 23 liegen einander mit Abstand parallel gegenüber. Bei der Ausführungsform von Fig. 8 erstreckt sich die Sprühöffnung 10 mittig und symmetrisch durch die Spitze einer kegelstumpfförmigen stromabwärtigen Stirnfläche 20.8.

Bei allen Ausführungsformen ist nur in einer Kanalöffnung 18 der beiden Kanalöffnungen 18 und 19 eine Hochspannungs-Elektrode 26 angeordnet. Die Elektrode 26 ist durch eine nicht dargestellte elektrische Leitung, die sich durch ihren Druckluftkanal 16 hindurch erstreckt, mit einem ebenfalls nicht dargestellten elektrischen Hochspannungserzeuger verbunden ist, und erhält von ihm eine Hochspannung im Bereich von 10 000 Volt bis 140 000 Volt. Die Elektrodenspitze der Elektrode 26 kann innerhalb der Kanalöffnung 18, in der Ebene ihres Öffnungsrandes oder kurz stromaufwärts oder kurz stromabwärts davon angeordnet sein. Durch beide Druckluftkanäle 16 und 17, sowohl durch die mit einer Elektrode 26 als auch durch die ohne Elektrode 26, strömt Druckluft von einer nicht dargestellten Druckluftquelle zu den Kanalöffnungen 18 und 19 und von ihnen auf den Beschichtungsmaterialstrom des Materialkanals 6. Der Druckluftstrom in dem mit einer Elektrode 26 versehenden Druckluftkanal 16 verhindert, daß Pulverpartikel an der Elektrode 26 haften. Der Druckluftstrom dieser Druckluftkanäle 16 und der Elektronenwind der Elektrode 26 lenken den Beschichtungsmaterialstrom ein klein wenig ab. Die Druckluft, welche aus der Kanalöffnung 19 des anderen Druckluftkanals 17 ausströmt, wirkt dieser vorgenannten Ablenkung des Beschichtungsmaterialstromes entgegen, vorzugsweise so stark, daß die Ablenkung vollständig kompensiert wird.

Bei Tests hat sich gezeigt, daß dann der beste Wirkungsgrad (geringster Verlust an versprühtem Beschichtungspulver) und eine sehr gute Beschichtungsqualität (keine Aufteilung des Pulverstromes) erreicht wird, wenn nur eine einzige Elektrode 26 auf nur einer Seite des Beschichtungsmaterialstromes entsprechend den dargestellten Ausführungsformen angeordnet wird. Die am meisten bevorzugte Ausführungsform ist in den Fig. 1, 2 und 3 dargestellt, welche eine abgeflachte vordere Stirnfläche 20.1 hat. Statt einer Elektrode 26 kann eine Gruppe von Elektroden 26 einseitig neben dem Beschichtungsmaterialstrom angeordnet werden. Jedoch ist eine einzige Elektrode 26 vorzuziehen, weil mehrere Elektroden 26 sich gegenseitig elektrostatisch nachteilig beeinflussen können.

Bei der Ausführungsform nach den Fig. 1, 2 und 3 liegt die Elektrode 26 radial außerhalb des Beschichtungsmaterialstromes der Sprühöffnung 10. Die Druckluftkanal-Auslaßöffnungen 18 und 19 sind schräg gegen die Mittelachse 4 und in Beschichtungsmaterialstrom-Strömungsrichtung gerichtet, so daß ihre Druckluft auf den zerstäubten Pulverstrom stromabwärts der Sprühöffnung 10 auftrifft und von ihm in Strömungsrichtung des Pulverstromes umgelenkt wird. An die flache Stirnfläche 20.1 schließt sich radial außen eine kegelstumpfförmig schräg nach hinten und nach außen verlaufende stirnseitige Ringfläche 30 an. Die Ringfläche 30 ist symmetrisch zur Mittelachse 4 unter einem Kegelwinkel 34 angeordnet. Die Querränder 22 der Sprühöffnung 10 erstrecken sich nach den Ausführungsformen nach den Fig. 4 bis 9 rechtwinklig zur Mittelachse 4, während sie bei der Ausführungsform der Fig. 1 bis 3 in Beschichtungsmaterial-Strömungsrichtung unter einem Winkel 40 voneinander weg divergieren, entsprechend Fig. 3. Dadurch wird der Pulverstrom in der Sprühöffnung 10 symmetrisch zur Mittelachse 4 auseinandergezogen.

Die Druckluftkanäle 16 und 17 und ihre Auslaßöffnungen 18 und 19 sind vorzugsweise kreiszylindrische Bohrungen.

Bei allen Ausführungsformen hat der Vorrichtungskörper 1 im Querschnitt eine kreisrunde Form. Jedoch sind noch andere Formen möglich.

Bei allen Ausführungsformen kann der Vorrichtungskörper 1 an einem Grundkörper, zum Beispiel einer Hand-Sprühpistole oder einer maschinengesteuerten Sprühpistole befestigt werden, vorzugsweise austauschbar, durch welchen das Beschichtungsmaterial und die Elektroden-Hochspannung zugeführt werden.

Bei allen Ausführungsformen wird als Beschichtungsmaterial Beschichtungspulver verwendet.

## Patentansprüche

1. Pulversprühvorrichtung für Beschichtungspulver zum Sprühbeschichten von Gegenständen, mit folgenden Merkmalen: einem Materialkanal (6), in welchem Beschichtungspulver zu einem stromabwärtigen Kanalende (8) strömt; mindestens eine schlitzförmige Sprühöffnung (10) am stromabwärtigen Kanalende, durch welche das Beschichtungspulver in Form eines flachen Sprühstrahles versprüht wird; mindestens eine Hochspannungs-Elektrode (26), welche von einem ersten Druckluftstrom eines ersten Druckluftkanals (16) umströmt wird zur elektrischen Aufladung des Beschichtungspulvers in oder in der Nähe der Sprühöffnung (10),
**dadurch gekennzeichnet,** daß die mindestens eine Hochspannungs-Elektrode (26) exzentrisch einseitig nur auf einer Seite des Strömungsweges (6, 10) des Beschichtungspulvers angeordnet ist, und daß auf der, der Hochspannungs-Elektrode (26) diametral gegenüberliegenden Seite des Beschichtungspulverstromes mindestens ein zweiter Druckluftauslaß (19) zum Auslaß mindestens eines Gegen-Druckluftstromes vorgesehen ist, auf dessen Strömungsweg keine Hochspannungs-Elektrode ist, so daß er keine Berührung mit einer Hochspannungs-Elektrode hat, und daß der zweite Druckluftauslaß (19) und sein Gegen-Druckluftstrom in Beschichtungspulverstrom gerichtet sind, derart, daß der Gegen-Druckluftstrom einer Ablenkung des Beschichtungspulverstromes durch den die Hochspannungs-Elektrode (26) umströmenden ersten Druckluftstrom entgegenwirkt.

2. Pulversprühvorrichtung nach Anspruch 1,
**dadurch gekennzeichnet,** daß nur eine einzige Elektrode (26) vorgesehen ist.

3. Pulversprühvorrichtung nach einem der vorhergehenden Ansprüche,
**dadurch gekennzeichnet,** daß der Querschnitt der Sprühöffnung (10) kleiner ist als der lichte Querschnitt des Beschichtungsmaterialkanals (6) und daß der Beschichtungsmaterialkanal (6) einen Endabschnitt (8) hat, in welchem sein lichter Querschnitt stufenlos bis auf den Querschnitt der Sprühöffnung (10) reduziert ist.

4. Pulversprühvorrichtung nach einem der vorhergehenden Ansprüche,
**dadurch gekennzeichnet,** daß die Elektrode (26) in einem die Sprühöffnung (10) bildenden Körper (1) angeordnet ist.

5. Pulversprühvorrichtung nach einem der Ansprüche 1 bis 3,
**dadurch gekennzeichnet,** daß die Elektrode (26) in einem den Beschichtungsmaterialkanal (6) bildenden Körper (1) angeordnet ist.

6. Pulversprühvorrichtung nach einem der vorhergehenden Ansprüche,
**dadurch gekennzeichnet,** daß die Sprühöffnung (10) in einer flachen äußeren Stirnfläche (20.1) liegt, welche sich rechtwinklig zur Mittelachse (4) des Beschichtungsmaterialkanals (6) und der Sprühöffnung (10) erstreckt.

7. Pulversprühvorrichtung nach Anspruch 6,
**dadurch gekennzeichnet,** daß die Elektrode (26) in der flachen äußeren Stirnfläche (20.1) angeordnet ist.

8. Pulversprühvorrichtung nach einem der Ansprüche 1 bis 7,
**dadurch gekennzeichnet,** daß die Elektrode (26) in der Sprühöffnung (10) angeordnet ist.

9. Pulversprühverfahren zum Sprühbeschichten von Gegenständen mit Beschichtungspulver, gemäß welchem das Beschichtungspulver durch eine schlitzförmige Sprühöffnung (10) auf die Gegenstände gesprüht wird und gemäß welchem mittels mindestens einer Hochspannungs-Elektrode (26), die von einem ersten Druckluftstrom (16, 18) umspült wird, das Beschichtungspulver in oder in der Nähe der Sprühöffnung (10) elektrisch aufgeladen wird,
**dadurch gekennzeichnet,** daß die mindestens eine Hochspannungs-Elektrode (26) und ihr erster Druckluftstrom nur exzentrisch einseitig zum Beschichtungspulverstrom verwendet werden, daß auf der diametral gegenüberliegenden anderen Seite des Beschichtungspulverstromes mindestens ein Gegen-Druckluftstrom (17, 19), der keine Hochspannungs-Elektrode berührt, auf den Beschichtungspulverstrom gerichtet wird, um einer Ablenkung dieses Beschichtungspulverstromes durch den ersten Druckluftstrom (16, 18) entgegen zu wirken.

10. Pulversprühverfahren nach Anspruch 9,
**dadurch gekennzeichnet,** daß nur eine einzige Elektrode (26) verwendet wird.

## Claims

1. Powder-spraying device for coating powder, for the spray-coating of objects, having the following features: a material channel (6) in which coating powder flows to a downstream channel end (8); at least one slit-like spray opening (10), at the downstream channel end, through which the coating powder is sprayed in the form of a flat spray jet; at least one high-voltage electrode (26), past which a first pressurised-air stream of a first pressurised-air channel (16) flows, for electrically charging the coating powder in or in the vicinity of the spray opening (10), characterised in that the at least one high-voltage electrode (26) is arranged off-centre unilaterally on only one side of the flow path (6, 10) of the coating powder, and in that, on the side of the coating-powder stream diametrically opposite the high-voltage electrode (26), at least one second pressurised-air outlet (19) is provided for delivering at least one compensating pressurised-air stream, along whose flow path there is no high-pressure electrode, so that it does not have any contact with a high-voltage electrode, and in that the second pressurised-air outlet (19) and its compensating pressurised-air stream are directed into the coating-powder stream in such a way that the compensating pressurised-air stream counteracts deflection of the coating-powder stream by the first pressurised-air stream flowing past the high-voltage electrode (26).

2. Powder-spraying device according to Claim 1, characterised in that it is provided with only a single electrode (26).

3. Powder-spraying device according to one of the preceding claims, characterised in that the cross section of the spray opening (10) is smaller than the internal cross section of the coating-material channel (6), and in that the coating-material channel (6) has an end section (8) in which its internal cross section is reduced continuously to the cross section of the spray opening (10).

4. Powder-spraying device according to one of the preceding claims, characterised in that the electrode (26) is arranged in a body (1) forming the spray opening (10).

5. Powder-spraying device according to one of Claims 1 to 3, characterised in that the electrode (26) is arranged in a body (1) forming the coating-material channel (6).

6. Powder-spraying device according to one of the preceding claims, characterised in that the spray opening (10) is situated in a flat outer end face (20.1), which extends at a right angle to the central axis (4) of the coating-material channel (6) and the spray opening (10).

7. Powder-spraying device according to Claim 6, characterised in that the electrode (26) is arranged in the flat outer end face (20.1).

8. Powder-spraying device according to one of Claims 1 to 7, characterised in that the electrode (26) is arranged in the spray opening (10).

9. Powder-spraying method for the spray-coating of objects with coating powder, according to which the coating powder is sprayed onto the objects through a slit-like spray opening (10), and according to which the coating powder is electrically charged in or in the vicinity of the spray opening (10) by means of at least one high-voltage electrode (26), which is flushed by a first pressurised-air stream (16, 18), characterised in that the at least one high-pressure electrode (26) and its first pressurised-air stream are used only off-centre unilaterally with respect to the coating-powder stream, and in that, on the diametrically opposite other side of the coating-powder stream, at least one compensating pressurised-air stream (17, 19), which does not touch any high-voltage electrode, is directed at the coating-powder stream in order to counteract deflection of this coating-powder stream by the first pressurised-air stream (16, 18).

10. Powder-spraying method according to Claim 9, characterised in that only a single electrode (26) is used.

## Revendications

1. Dispositif de pulvérisation pour poudre de revêtement pour le revêtement par pulvérisation d'objets, possédant les caractéristiques suivantes : un canal de matériau (6) dans lequel circule de la poudre de revêtement vers une extrémité de canal en aval (8) ; au moins une ouverture de pulvérisation en forme de fente (10) sur l'extrémité de canal en aval, par laquelle la poudre de revêtement est pulvérisée sous forme d'un jet plat de pulvérisation ; au moins une électrode à haute tension (26) autour de laquelle circule un premier courant d'air comprimé d'un premier canal d'air comprimé (16) pour la charge électrique de la poudre de revêtement dans ou à proximité de l'ouverture de pulvérisation (10), **caractérisé en ce qu'**au moins l'électrode à haute tension (26) est placée de façon excentrique unilatéralement seulement sur un côté du passage du courant (6, 10) de la poudre de revêtement, et **en ce qu'**au moins une deuxième sortie d'air comprimé (19) est prévue sur le côté du courant de poudre de revêtement diamétralement opposé à l'électrode à haute tension (26) pour l'évacuation d'au moins un contre-courant d'air comprimé, sur le passage duquel ne se trouve aucune électrode à haute tension, de sorte qu'il n'a aucun contact avec une électrode à haute tension, et que la seconde sortie d'air comprimé (19) et son contre-courant d'air comprimé sont dirigés dans le courant de poudre de revêtement, de sorte que le contre-courant d'air comprimé agit en sens contraire d'une déviation du courant de poudre de revêtement par le premier courant d'air comprimé entourant l'électrode à haute tension (26).

2. Dispositif de pulvérisation selon la revendication 1, **caractérisé en ce qu'**une seule électrode (26) est prévue.

3. Dispositif de pulvérisation selon l'une des revendications précédentes, **caractérisé en ce que** la section de l'ouverture de pulvérisation (10) est inférieure à la section intérieure du canal de matériau de revêtement (6) et **en ce que** le canal de matériau de revêtement (6) a un segment terminal (8) dans lequel sa section intérieure est réduite progressivement jusqu'à la section de l'ouverture de pulvérisation.

4. Dispositif de pulvérisation selon l'une des revendications précédentes, **caractérisé en ce que** l'électrode (26) est placée dans un corps (1) formant l'ouverture de pulvérisation (10).

5. Dispositif de pulvérisation selon l'une des revendications 1 à 3, **caractérisé en ce que** l'électrode (26) est placée dans un corps (1) formant le canal de matériau de revêtement (6).

6. Dispositif de pulvérisation selon l'une des revendications précédentes, **caractérisé en ce que** l'ouverture de pulvérisation (10) se trouve dans une surface frontale extérieure plate (20.1), laquelle s'étend perpendiculairement à l'axe médian (4) du canal de matériau de revêtement (6) et de l'ouverture de pulvérisation (10).

7. Dispositif de pulvérisation selon la revendication 6, **caractérisé en ce que** l'électrode (26) est placée dans la surface frontale extérieure plate (20.1).

8. Dispositif de pulvérisation selon l'une des revendications 1 à 7, **caractérisé en ce que** l'électrode (26) est placée dans l'ouverture de pulvérisation (10).

9. Procédé de pulvérisation pour le revêtement par pulvérisation d'objets avec de la poudre de pulvérisation, selon lequel la poudre de pulvérisation est pulvérisée sur les objets par une ouverture de pulvérisation (10) en forme de fente et selon lequel la poudre de pulvérisation est chargée électriquement dans ou à proximité de l'ouverture de pulvérisation (10) au moyen d'au moins une électrode à haute tension (26) entourée par un premier courant d'air comprimé (16, 18), **caractérisé en ce qu'**au moins l'électrode à haute tension (26) et son premier courant d'air comprimé ne sont utilisés que de façon excentrique et unilatéralement vers le courant de poudre de pulvérisation, **en ce que** sur l'autre côté diamétralement opposé du courant de poudre de pulvérisation au moins un contre-courant d'air comprimé (17, 19), qui n'est pas en contact avec une électrode à haute tension, est dirigé vers le courant de poudre de pulvérisation pour agir en sens inverse à une déviation de ce courant de poudre de pulvérisation par le premier courant d'air comprimé (16, 18).

10. Procédé de pulvérisation selon la revendication 9, **caractérisé en ce qu'**une seule électrode (26) est utilisée.
